# EUROPÄISCHE PATENTSCHRIFT

(11) **EP 0 855 959 B1**
(45) Veröffentlichungstag und Bekanntmachung des Hinweises auf die Patenterteilung: **19.01.2000**
(21) Anmeldenummer: 96932426.8
(22) Anmeldetag: 17.10.1996
(51) Int. Cl.: B41F 31/04

(54) **FARBMESSER FÜR EINE FARBKASTENWALZE EINER DRUCKMASCHINE**
INK KNIFE FOR THE INK DUCT ROLLER OF A PRINTING MACHINE
COUTEAU ENCREUR POUR ROULEAU D'ENCRIER D'UNE IMPRIMANTE

(30) Priorität: 19.10.1995 CH 296495
(43) Veröffentlichungstag der Anmeldung: 05.08.1998
(73) Patentinhaber: SYCOLOR CONSULTING AG, 8450 Andelfingen (CH)
(72) Erfinder: BRUNI, Hanspeter, CH-8474 Welsikon-Dinhard (CH)
(74) Vertreter: Patentanwälte Breiter + Wiedmer AG
(86) Internationale Anmeldenummer: CH9600365
(87) Internationale Veröffentlichungsnummer: WO9714562

(56) Entgegenhaltungen:
- EP-A- 0 376 885
- EP-A- 0 594 536
- CH-A- 602 345
- DE-A- 3 100 383
- DE-A- 4 323 047
- DE-C- 3 525 589

## Beschreibung

Die Erfindung bezieht sich auf ein Verfahren zur Herstellung eines Farbmessers für eine Farbkastenwalze einer Druckmaschine aus einer wenigstens etwa 2 mm dicken Metallplatte, wobei parallele Schlitze ausgebildet werden, welche sich von der Arbeitskante des Farbmessers rechtwinklig über einen Teil der Plattenbreite erstrecken und Lamellen von Farbzonenbreite bilden.

Lamellenfarbmesser sind beispielsweise aus der CH-A5 602345 bekannt. Dieses Farbmesser weist im Bereich der Arbeitskante Aussparungen auf, welche beidseits von den Lamellen anliegenden Stellschrauben liegen. Die Lamellen können individuell eingestellt werden, eine mechanische Einflussnahme auf die benachbarten Messerbereiche ist ausgeschlossen oder zumindest erheblich vermindert. Die Dicke der Farbschicht kann an jeder Lamelle eingestellt werden, individuelle Farbgaben in den verschiedenen Farbzonen lassen sich so verändern, wie dies das Druckbild in den verschiedenen Farbzonenbreiten verlangt. Nachteilig bei dieser Lösung sind die Zwischenräume zwischen den Lamellen, welche auch hochviskose Farbe durchlassen und auf dem Farbduktor Ringwülste entstehen lassen.

Nach dem bekannten Stand der Technik sind verschiedene Massnahmen vorgesehen, welche das Eindringen von Farbe in die Schlitze wenigstens teilweise verhindern, jedoch stets andere Unanmehmlichkeiten mit sich bringen.

Nach der DE,A1 2228625 werden die Schlitze zwischen den Lamellen eines Farbmessers mit einem Kunststoff ausgefüllt. Dadurch werden benachbarte Lamellen dank der Elastizität des Kunststoffs mechanisch entkoppelt. Mit steigender Gebrauchsdauer wächst jedoch die Gefahr, dass sich Teile des Kunststoffs, insbesondere bei starker Auslenkung einer Lamelle gegenüber der benachbarten, lösen und die Druckqualität beeinträchtigen.

Es sind zahlreiche Ausführungsformen bekannt, nach welchen die Schlitze zwischen den Lamellen eines Farbmessers abgedeckt werden, sei es mit einer Metall- oder mit einer Kunststoffolie, beispielsweise nach der US,A 2837024. Diese Abdeckfolien sind wirksam, bieten jedoch erhebliche Probleme, beispielsweise infolge Abnützung und Eindringen von Farbe zwischen Folie und Lamellen.

In der DE, Al 4323047 wird ein Farbmesser beschrieben, welches eine durchgehende Arbeitskante, Wirkkante genannt, zur Einstellung der Farbdurchlaufmenge aufweist. Die Ausbildung von tiefen Rillen, welche wenig Restmaterial übrig lassen, und T-förmigen Schlitzen erlaubt eine feinstufig sektorale Einstellung, ohne dass benachbarte Sektoren ihren Abstand zur Farbwalze ändern. Ein wesentlicher Bestandteil der Lehre dieser Entgegenhaltung besteht darin, eine durchgehende Wirkkante zu erhalten.

In der DE,C1 3525589 wird die Arbeitskante eines Farbmessers mit einer Drahterodiermaschine oder mit Laserstrahlen eingeschlitzt. Eine haftfähige Beschichtung aus einem gegenüber dem Farbmesser weicheren Material hat eine grössere Dicke als die Breite des Schlitzes. Bei einer Verstellung der Lamelle wird das überschüssige Material abgeschert und der Schlitz ist vollständig geschlossen. Mit komplizierten Massnahmen wird das Eindringen von Farbe in den schmalen Schlitz verhindert.

Nach der EP,B1 0376885 werden Farbmesser hergestellt, welche durch Laserstrahlen ausgebildete Schlitze einer Breite von 0,1 bis 0,3 mm aufweisen, was bei hochviskosen Druckfarben eine Leckage ohne zusätzliche Abdeckung verhindert. Neben der definierten Schlitzbreite muss das Farbmesser folgende Eigenschaften haben:
- Die Schlitze müssen länger sein als die halbe Plattenbreite, dürfen jedoch zwei Drittel davon nicht überschreiten.
- Die Dicke der Platte muss mindestens doppelt so gross sein wie der maximale Verstellweg der Lamellen.

Als vorzugsweise Plattendicke werden 1 bis 3 mm angegeben. Es hat sich gezeigt, dass im dickeren Plattenbereich extrem schmale Schlitze von 0,01 bis 0,03 mm Breite, wenn überhaupt, nur mit grossem Aufwand sauber und regelmässig ausgespart werden können. Weiter ist diese Lösung auf hochviskose Farben beschränkt.

Die EP,A1 0594536 beschreibt ein als flexible Stahlplatte ausgebildetes Messer für den Farbkasten einer Offsetdruckmaschine, welche im Bereich der Arbeitskante Lamellen aufweist. Diese sind durch individuell einstellbare Stellorgane zonenweise unterschiedlich gegen einen Farbduktor biegbar. Nach einer speziellen Ausführungsform hat das Messer wenigstens auf einer Seite eine parallel zur Arbeitskante verlaufende Schwächungsnut, vorzugsweise entlang der Ansätze der Lamellen, wodurch die Flexibilität der Lamelle erhöht wird.

In der DE,Al 3100383 wird ein Schutz an Farbkästen von Druckmaschinen beschrieben, welcher Farbverschmutzungen der Stell- und Stützelemente verhindert. Ein flexibles Metall- oder Plastschutzschild ist zu diesem Zweck fest mit der Unterseite des Farbmessers verbunden.

Der vorliegenden Erfindung liegt die Aufgabe zugrunde, ein Verfahren der eingangs genannten Art zu schaffen, welches die Herstellung von schmalen Schlitzen, insbesondere mit Laserstrahlen, erheblich erleichtert und rationalisiert. Insbesondere soll bei einer Metallplattendicke von wenigstens 2 mm mit Laserstrahlen ein extrem schmaler, regelmässiger Schnitt herstellbar und die gebildeten Lamellen sollen trotz ihrer Dicke mit angemessenem Kraftaufwand einstellbar sein. Weiter soll die Option bestehen, mit zusätzlichen Mitteln die nachteiligen Folgen von in den Schlitz eindringender, einem weniger hohen Viskositätsbereich angehörender Farbe zu verhindern oder wenigstens zu vermindern.

Die Aufgabe wird erfindungsgemäss nach dem Kenzeichen von Patentanspruch 1 gelöst.

Spezielle und weiterbildende Ausführungsformen des Verfahrens sind Gegenstand von abhängigen Patentansprüchen.

Mit dem erfindungsgemässen Verfahren wird die Möglichkeit geschaffen, auch bei Verwendung von dicken Metallplatten Farbmesser mit äusserst schmalen Schlitzen zu schaffen, ohne dass schwierig zu lösende technische Probleme auftreten. Die Dicke des vorzugsweise von einem Laserstrahl zu durchtrennenden Metalls ist immer geringer als die Dicke der Metallplatte. Diese Restdicke ist begrenzt durch die Auslenkung der Lamellen beim Anstellen an eine Farbkastenwalze. Da dieser Anstellweg in der Praxis verhältnismässig klein ist, können die Quernuten entsprechend tief ausgebildet und dadurch die Schlitzbildung durch das bevorzugte Laserverfahren erleichtert werden.

Auch bei sehr grossen Plattendicken ist die Beweglichkeit der Lamellen stets im erwünschten Mass gewährleistet, indem zweckmässig am blinden Schlitzende auf wenigstens einer Seite der Metallplatte eine Schwächungsnut wählbarer Tiefe vorgesehen ist.

Es ist von wesentlicher Bedeutung, dass Merkmal (b) immer nach (a) ausgeführt wird, sonst kann der Vorteil des Laserschnitts durch eine dünnere Metallschicht nicht genutzt werden, was nicht mehr der vorliegenden Erfindung entsprechen würde.

Die Quernuten werden vorzugsweise in einer Breite von 50 bis 200% der Plattendicke auf eine Tiefe von 20 bis 80% dieser Plattendicke ausgespart. Zweckmässig wird für die Herstellung eines Farbmessers eine Metallplatte aus Federstahl eingesetzt, welche 2 bis 5 mm, insbesondere etwa 3 mm, dick ist. Die Tiefe der Quernuten liegt in diesem Fall bevorzugt im Bereich von 1 mm bis d - 1 mm, wobei d die Dicke der Metallplatte bedeutet.

Die querschnittliche Form der Quernuten ist an sich unwesentlich, neben einer rechteckigen, quadratischen, trapezförmigen, halbkreisförmigen oder kreissegmentförmigen kann sie jede andere herstellungstechnisch geeignete Form annehmen. Ueblicherweise werden Quernuten von rechteckigem Querschnitt aus der Metallplatte ausgefräst, vor oder nach dem Aushärten der Platte. Zweckmässig in einem anschliessenden Arbeitsgang wird aus der Metallplatte auf derselben Seite die Schwächungsnut ausgefräst.

Die längslaufenden Schwächungsnuten können jedoch auch beidseits der Platte ausgespart werden. Bei ein- und zweiseitiger Ausbildung ist eine halbkreis- oder kreissegmentförmige Querschnittsform für eine Schwächungsnut besonders gut geeignet. Wie angedeutet kann jedoch die Schwächungsnut auch rechteckig, quadratisch oder sogar als einfacher, breiter Schnitt ausgebildet sein, entsprechend der Querschnittsform der Quernuten. Je nach der verfügbaren Anstellkraft für die Lamellen an die Farbkastenwalze wird/ werden die Schwächungsnut/en mehr oder weniger tief ausgespart.

Die in der Regel zwischen den Lamellen mit Laserstrahlen erzeugten Schlitze haben zweckmässig eine Breite von höchstens etwa 0,05 mm, insbesondere 0,01 bis 0,02 mm. Je schmaler der Schlitz ausgebildet ist, desto weniger Farbe kann eindringen, wenn diese nicht hochviskos ausgebildet ist. Insbesondere im oberen Bereich der Schlitzbreite kann anstelle der Laserstrahlen auch ein äquivalentes Verfahren eingesetzt werden, beispielsweise Drahterodieren.

Nach einer weiterbildenden Ausführungsform der Erfindung werden die Quernuten mit einer elastischen Masse gefüllt, welche nicht in die Nuten eindringt. Damit entsteht eine einwandfreie Abdichtung der Schlitze. Diese in keinem Fall metallische Masse besteht vorzugsweise aus einem Kunststoff, einer säurefesten Silikonmasse oder einem eingelegten Gummiprofil, beispielsweise einer Gummischnur. Selbstverständlich könnte bei Bedarf auch die Schwächungsnut mit der elastischen Masse gefüllt werden.

Nach einer bevorzugten Ausführungsform der Erfindung sind die Quernuten in der Metallplatte wenigstens im Bereich der Arbeitskante mit einem ersten Schenkel eines Abstreifwinkels abgedeckt. Dessen zweiter, frei abkragender Schenkel ist um einen Winkel von vorzugsweise 30 bis 60° abgebogen oder abgekantet. Der Abstreifwinkel besteht beispielsweise aus einem 0,05 bis 0,1 mm dicken Metallblech oder aus einem Kunststoffprofil.

Der erste Schenkel des Abstreifwinkels ist bevorzugt mit den Lamellen der Metallplatte verklebt. Dank der Quernuten haben die einzelnen Lamellen zum Anstellen ohne mechanische Auswirkung auf die benachbarten Lamellen die notwendige Bewegungsfreiheit.

Die Erfindung wird anhand von in der Zeichnung dargestellten Ausführungsbeispielen, welche auch Gegenstand von abhängigen Patentansprüchen sind, näher erläutert. Es zeigen schematisch:
- Fig. 1 eine Teildraufsicht auf ein Farbmesser,
- Fig. 2 eine Ansicht von Fig. 1,
- Fig. 3 eine Seitenansicht von Fig. 1,
- Fig.4 einen vergrösserten Teillängsschnitt durch das Farbmesser im Bereich der Lamellen, und
- Fig. 5 eine teilweise Seitenansicht eines Farbmessers mit einem Abstreifwinkel.

Ein in den Fig. 1 bis 3 dargestelltes Farbmesser 10 besteht im wesentlichen aus einer Metallplatte 12 aus Federstahl, welche eine Breite b von 90 mm und eine Dicke d von 3,5 mm hat. Von einer Arbeitskante 14 ausgehend sind in einem rechten Winkel parallel verlaufende Quernuten 16 ausgespart, welche eine Tiefe t von 1,5 mm und eine Breite c von 2,5 mm haben. Die Quernuten erstrecken sich bezüglich der Breite b der Metallplatte 12 über eine Distanz a von etwa 35 mm.

in der Längsmittelebene der Quernuten 16 verläuft ein mit Laserstrahlen hergestellter Schlitz 18 von 35 mm Länge und 0,015 mm Breite und 2 mm Tiefe, welcher der Lamellenbildung dient.

Im Bereich der blinden Enden 20 der Quernuten 16 verläuft parallel zur Arbeitskante 14 eine querschnittlich kreissegmentförmig ausgesparte Schwächungsnut 22. Diese hat einen Krümmungsradius von etwa 5 mm und ist wie die Quernuten 16 1,5 mm tief ausgebildet. Dank dieser Schwächungsnut 22 sind die Lamellen 24, welche eine Farbzonenbreite f bilden, senkrecht zur Metallplattenebene 12 mit weniger Kraftaufwand bewegbar.

In Fig. 4 sind die durch Laserstrahlen gebildeten Schlitze 18 einer Breite s von 0,015 mm zwischen den Lamellen 24 besser erkennbar. Die querschnittlich wiederum rechteckig ausgebildeten Quernuten 16 sind mit einer elastischen Masse 26, im vorliegenden Fall mit einer säurefesten Silikonmasse, gefüllt. Mit einer Kleberschicht 28 ist ein Abstreifwinkel 38 (Fig. 5) an den Lamellen befestigt. Von diesem Abstreifwinkel ist in Fig. 4 nur der erste Schenkel 30 erkennbar.

Wird die rechte Lamelle 24, beispielsweise durch eine nicht gezeigte Stellschraube, in die punktiert eingezeichnete Position 32 verschoben, wird die benachbarte mittlere Lamelle 24 nicht in Mitleidenschaft gezogen, weil die breite Quernut 16 ausgleichend wirkt. Wäre die Quernut 16 nur schmal ausgebildet, würde die benachbarte Lamelle 24 mitgezogen. Der schmale Schlitz 18 dagegen bleibt auch beim Verschieben der rechten Lamelle 24 erhalten. Die verbleibende Materialstärke d-t im Bereich der Arbeitskante 14 ist gross genug, um den Schlitz 18 beim Verschieben einer Lamelle 24 in Richtung der Blattebene unverändert schmal zu halten. Mit andern Worten ist das Verstellen der Lamellen zur Aenderung der zugeführten Menge Farbe nie so gross, dass benachbarte Lamellen 24 auseinanderscheren und keinen Schlitz 18 mehr bilden.

In Fig. 5 ist ein an eine Farbkastenwalze 34 angestelltes Farbmesser 10 erkennbar. Die Lamellen des mehr als 2 mm dicken Farbmessers 10 sind durch zwei parallel zur Arbeitskante 14 längslaufende, querschnittlich kreissegmentförmige Schwächungsnuten 22 ausgespart. Die Lamelle 24 wird dadurch in Richtung des Pfeils 36 beweglicher.

Auf der von der Farbkastenwalze 34 abgewandten Seite der Lamellen 24 ist ein Abstreifwinkel 38 über seinen ersten Schenkel 30 auf den Lamellen 24 aufgeklebt. Der z.B. über 3 bis 5 cm frei abkragende Schenkel 40 des Abstreifwinkels 38 ist um einen Winkel α von etwas über 40° abgekantet.

Zusammenfassend kann festgehalten werden, dass sich mit der vorliegenden Erfindung insbesondere folgende Vorteile erzielen lassen:
- Eine Metallplatte 12 zur Herstellung eines Farbmessers 10 hat eine Dicke d von über 2 mm, vorzugsweise über 3 mm. Dadurch wird vermieden, dass sich die Lamellen 24 beim Anstellen verformen. Die Schrauben brauchen keine Unterlagsplättchen.
- Dank wenigstens einer längslaufenden Schwächungsnut 22 sind die verhältnismässig dicken Lamellen im Bereich der Arbeitskante 14 in erwünschtem Ausmass beweglich.
- Die Quernuten erlauben einen auf einfache Weise mit Laserstrahlen herstellbaren sehr schmalen Schlitz, welcher auf die Viskosität der Farbe abstimmbar ist.
- Die breiten Quernuten erlauben ohne mechanische Auswirkungen auf die benachbarten Lamellen die Anordnung eines Abstreifwinkels 38, welcher auf der von der Farbkastenwalze 34 abgewandten Seite der Metallplatte 12 aufgeklebt wird.

## Patentansprüche

1. Verfahren zur Herstellung eines Farbmessers (10) für eine Farbkastenwalze (34) einer Druckmaschine aus einer wenigstens etwa 2 mm dicken Metallplatte (12), wobei parallele Schlitze (18) ausgebildet werden, welche sich von der Arbeitskante (14) des Farbmessers (10) über einen Teil der Plattenbreite (b) erstrecken und Lamellen (24) von Farbzonenbreite (f) bilden,
dadurch gekennzeichnet, dass
zwecks vereinfachter Erzeugung extrem schmaler, regelmässiger Schlitze (18) einer Breite (s) von höchstens etwa 0,05 mm
(a) vorerst in der Farbzonenbreite (f) entsprechenden Abständen, ausgehend von der Stirnseite mit der Arbeitskante (14), blind endende, parallele Quernuten (16) aus der Metallplatte (12) ausgespart werden, und
(b) dann die Metallplatte (12) im Bereich der Quernuten (16), eingeschlossen die Arbeitskante (14), unter Bildung eines schmalen Schlitzes (18), in der Farbzonenbreite (f) entsprechenden Abständen vollständig durchtrennt wird.

2. Verfahren nach Anspruch 1, dadurch gekennzeichnet, dass die Schlitze (18) mit Laserstrahlen erzeugt werden, und im Bereich der blinden Enden (20) der Quernuten (16) vorzugsweise wenigstens auf einer Seite der Metallplatte (12) eine parallel zur Arbeitskante (14) verlaufende, durchgehende Schwächungsnut (22) ausgespart wird.

3. Verfahren nach Anspruch 1 oder 2, dadurch gekennzeichnet, dass die Quernuten (16) in einer Breite (c) von 50 bis 200% und einer Tiefe (t) von 20 bis 80% der Plattendicke (d) ausgespart werden.

4. Verfahren nach einem der Ansprüche 1 bis 3, dadurch gekennzeichnet, dass aus einer Metallplatte (12) einer Dicke (d) von 2 bis 5 mm, vorzugsweise etwa 3 mm, Quernuten (16) einer Tiefe (t) von 1 bis d - 1 mm ausgespart werden.

5. Verfahren nach einem der Ansprüche 1 bis 4, dadurch gekennzeichnet, dass querschnittlich rechteckige, quadratische, trapezförmige, halbkreisförmige oder kreissegmentförmige Quernuten (16) ausgespart werden.

6. Verfahren nach einem der Ansprüche 1 bis 5, dadurch gekennzeichnet, dass Quernuten (16) und Schwachungsnut/en (22) aus der vorzugsweise aus Federstahl bestehenden Metallplatte (12) ausgefräst werden.

7. Verfahren nach einem der Ansprüche 1 bis 6, dadurch gekennzeichnet, dass eine Schwächungsnut (22) mit den Quernuten (16) entsprechender Tiefe (t) auf der gleichen Seite der Metallplatte (12) ausgespart wird.

8. Verfahren nach einem der Ansprüche 1 bis 7, dadurch gekennzeichnet, dass die bevorzugt eingesetzten Laserstrahlen Schlitze (18) einer Breite (s) von 0,01 bis 0,02 mm, erzeugen.

9. Verfahren nach einem der Ansprüche 1 bis 8, dadurch gekennzeichnet, dass die Quernuten (16) mit einer elastischen, nicht in die Schlitze eindringenden Masse (26) gefüllt werden, vorzugsweise mit einer säurefesten Silikonmasse oder einem Gummiprofil.

10. Verfahren nach einem der Ansprüche 1 bis 9, dadurch gekennzeichnet, dass die Quernuten (16) in der Metallplatte (12) wenigstens im Bereich der Arbeitskante (14) mit dem ersten Schenkel (30) eines Abstreifwinkels (38) abgedeckt werden, wobei der zweite, freie Schenkel (40) um einen Winkel (α) von vorzugsweise 30 bis 60° abgebogen oder abgekantet wird.

## Claims

1. Process for production of an ink knife (10) for an ink duct roller (34) of a printing machine from a metal plate (12) at least approximately 2 mm thick, where parallel slots (18) are formed which extend from the working edge (14) of the ink knife (10) over a part of the plate width (b) and form blades (24) of ink zone width (f),
characterised in that
for simplified production of extremely narrow regular slots (18) of a width (s) of maximum approximately 0.05 mm
(a) first, blind-ended, parallel transverse grooves (16) are cut out of the metal plate (12) at intervals corresponding to the ink zone width (f) starting from the working edge (14), and
(b) then, the metal plate (12) is cut through in the area of the transverse grooves (16), including the working edge (14), to form a narrow slot (18) at intervals corresponding to the ink zone width (f).

2. Process according to claim 1, characterized in that the slots (18) are produced with laser beams and in the area of the blind ends (20) of the transverse grooves (16) preferably on at least one side of the metal plate (12) is cut a complete weakening groove (22) running parallel to the working edge (14).

3. Process according to claim 1 or 2, characterised in that the transverse grooves (16) are cut in a width (c) of 50 to 200% and a depth (t) of 20 to 80% of the plate thickness (d).

4. Process according to any of claims 1 to 3, characterised in that from a metal plate (12) of thickness (d) of 2 to 5 mm, preferably approximately 3 mm, are cut transverse grooves (16) of depth (t) of 1 to d - 1 mm.

5. Process according to any of claims 1 to 4, characterised in that transverse grooves (16) are cut out which have cross-sections of rectangular, square, trapezoid, semi-circular or circle-segment shape.

6. Process according to any of claims 1 to 5, characterised in that transverse grooves (16) and weakening groove(s) (22) are milled out of a metal plate (12) preferably consisting of spring steel.

7. Process according to any of claims 1 to 6, characterised in that a weakening groove (22) with depth (t) corresponding to the transverse grooves (16) is cut out of the same side of the metal plate (12).

8. Process according to any of claims 1 to 7, characterised in that the laser beam preferably used produces slots (18) of width (s) of 0.01 to 0.02 mm.

9. Process according to any of claims 1 to 8, characterised in that the transverse grooves (16) are filled with an elastic mass (26) which does not penetrate the slots, preferably with an acid-resistant silicon mass or a rubber profile.

10. Process according to any of claims 1 to 9, characterised in that the transverse grooves (16) in the metal plate (12), at least in the area of the working edge (14), are covered with a first leg (30) of an angled scraper (38), where the second free leg (40) is bent or folded about an angle (α) of preferably 30 to 60°.

## Revendications

1. Procédé de fabrication d'un couteau encreur (10) pour un rouleau (34) d'encrier d'une imprimante, à partir d'une plaque métallique (12) d'une épaisseur minimale d'environ 2 mm dans laquelle sont ménagées des fentes parallèles (18) qui s'étendent à partir de l'arête de travail (14) du couteau encreur (10) sur une partie de la largeur (b) de la plaque et constituent des lamelles (24) d'une largeur (f) de zone de couleur,
caractérisé en ce que
dans le but d'engendrer plus simplement des fentes régulières extrêmement étroites (18) d'une largeur (s) d'environ 0,05 mm au maximum,
(a) des rainures transversales (16) parallèles à l'arête de travail (14) et se terminant en aveugle sont évidées dans la plaque métallique (12) en partant du côté frontal à des distances qui correspondent à la largeur (f) de la zone de couleur, et
(b) la plaque métallique (12), y compris l'arête de travail (14), est ensuite usinée en profondeur sur des distances qui correspondent à la largeur (f) de la zone de couleur en formant une étroite fente (18) dans la zone des rainures transversales (16).

2. Procédé selon la revendication 1, caractérisé en ce que les fentes (18) sont engendrées par rayonnement laser et une rainure traversante d'affaiblissement (12) de tracé parallèle à l'arête de travail (14) est évidée de préférence au moins sur l'un des côtés de la plaque métallique (12) dans la zone des extrémités aveugles (20) des rainures transversales (16).

3. Procédé selon la revendication 1 ou 2, caractérisé en ce que les rainures transversales (16) sont évidées à une largeur (c) de 50 à 200 % et à une profondeur (t) de 20 à 80% de l'épaisseur (d) de la plaque.

4. Procédé selon l'une quelconque des revendications 1 à 3, caractérisé en ce que des rainures transversales (16) d'une profondeur (t) de 1 à d - 1 mm sont évidées dans une plaque métallique (12) d'une épaisseur (d) de 2 à 5 mm, de préférence environ 3 mm.

5. Procédé selon l'une quelconque des revendications 1 à 4, caractérisé en ce que des rainures transversales évidées (16) sont de sections transversales rectangulaires, carrées, trapézoïdales, semi-circulaires ou en forme de segment de cercle.

6. Procédé selon l'une quelconque des revendications 1 à 5, caractérisé en ce que des rainures transversales (16) et une ou des rainure(s) (22) d'affaiblissement sont fraisées dans la plaque métallique (12) qui est de préférence en acier à ressorts.

7. Procédé selon l'une quelconque des revendications à 1 6, caractérisé en ce qu'une rainure d'affaiblissement (22) est ménagée en même temps que les rainures transversales (16) à une profondeur correspondante (t), sur le même côté de la plaque métallique (12).

8. Procédé selon l'une quelconque des revendications 1 à 7 caractérisé en ce que les fentes (18) engendrées de préférence par rayonnement laser sont d'une largeur (s) de 0,01 à 0,02 mm.

9. Procédé selon l'une quelconque des revendications 1 à 8, caractérisé en ce que les rainures transversales (16) sont remplies d'une masse élastique (26), de préférence une masse de silicone résistant aux acides ou un profil de caoutchouc, qui ne pénètre pas dans les fentes.

10. Procédé selon l'une quelconque des revendications 1 à 9, caractérisé en ce que les rainures transversales (16) de la plaque métallique (12) sont recouvertes au moins dans la zone de l'arête de travail (14) par la première (30) d'une cornière d'enlèvement (38), dont la deuxième libre (40) est incurvée ou pliée d'un angle α de préférence de 30 à 60°.
